# EUROPÄISCHE PATENTSCHRIFT

(11) **EP 1 789 642 B1**
(45) Veröffentlichungstag und Bekanntmachung des Hinweises auf die Patenterteilung: **01.05.2013**
(21) Anmeldenummer: 05783029.1
(22) Anmeldetag: 09.09.2005
(51) Int. Cl.: E04F 15/02

(54) **PANEEL, INSBESONDERE FUSSBODENPANEEL**
PANEL IN PARTICULAR FLOOR PANEL
PANNEAU, NOTAMMENT PANNEAU DE PLANCHER

(30) Priorität: 17.09.2004 DE 202004014680 U; 29.09.2004 DE 202004015275 U
(43) Veröffentlichungstag der Anmeldung: 30.05.2007
(73) Patentinhaber: Dammers, Dirk, 47506 Neukirchen-Vluyn (DE)
(72) Erfinder: Dammers, Dirk, 47506 Neukirchen-Vluyn (DE)
(74) Vertreter: Dönges, Jörg
(86) Internationale Anmeldenummer: PCT/EP2005/009684
(87) Internationale Veröffentlichungsnummer: WO 2006/032378

(56) Entgegenhaltungen:
- US-A1- 2004 031 227
- US-A1- 2004 128 934

## Beschreibung

Die Erfindung betrifft ein Paneel, insbesondere Fußbodenpaneel, das an einer Längs- und/oder einer Querkante eine jeweils über die betreffende Längs- und/oder Querkante vorstehende Feder mit im Wesentlichen parallelen Federflächen und an der gegenüberliegenden Längs- und/oder Querkante eine mit der Feder eines benachbarten Paneels korrespondierende, von seitlichen Paneelabschnitten umgebene Nut mit im Wesentlichen parallelen Nutflanken aufweist, wobei zur Verriegelung zweier benachbarter ineinandergesteckter Paneele auf wenigstens einer Federfläche bereichsweise zumindest ein vorstehendes Verriegelungselement und jeweils in dem bei miteinander verbundenen Paneelen dem jeweiligen Verriegelungselement entsprechenden Bereich des(der) Paneelabschnitte(s) eine dem(den) Verriegelungselement(en) zugeordnete Vertiefung(en) vorgesehen ist.

Derartige Paneele bestehen üblicherweise aus Holz oder Holzwerkstoffen, wie z. B. Spanplatten, HDF-Platten (Hochdichtefaserplatten) oder MDF-Platten (Mitteldichtefaserplatten). Sie eignen sich zum Verlegen von Laminat- oder Parkettfußböden oder als Wand- und Deckenpaneele. Holzwerkstoffe werden üblicherweise mit einer oberseitigen Dekorschicht versehen. Hierbei kann es sich um ein lackiertes oder bedrucktes Dekorpapier handeln, das auf ein Trägermaterial auflaminiert wird. Bei Fußböden wird aufgrund des Spannungsausgleiches unterseitig üblicherweise noch ein Gegenzug aufgebracht. Das Paneel selbst kann einschichtig aber auch mehrschichtig ausgebildet sein.

US-A-20040031227 offenbart ein Paneel nach den Oberbegriffes der Anspüche 1 und 3.

Zum Verriegeln werden die zu verbindenden Paneele ineinandergeschoben. Als Nachteil erweist sich dabei, dass die Paneelabschnitte aufgrund des(der) hervorstehenden Verriegelungselementes(Verriegelungselemente) aufgespreizt werden, bis jedes Verriegelungselement bei weiterem Einführen auf seine korrespondierende Vertiefung trifft.

Aufgabe der Erfindung ist es, ein bekanntes Paneel so zu verbessern, dass die vorgenannten Nachteile vermieden werden.

Diese Aufgabe wird dadurch gelöst, dass der das Verriegelungselement tragende Bereich der Feder und/oder zumindest einer der Bereiche der Feder und der Paneelabschnitte, die beim Einführen der Feder in die Nut vor Einrasten des Verriegelungselementes in die Vertiefung in Kontakt sind, jeweils derart elastisch ausgebildet ist(sind), dass die jeweilige Elastizität größer als die Elastizität des Verriegelungselementes ist. Das Verriegelungselement einerseits und der das Verriegelungselement tragende Bereich der Feder bzw. die das Verriegelungselement tragende Feder andererseits können beispielsweise einteilig bzw. einstückig ausgebildet sein.

Es ist aber auch durchaus möglich, dass das Verriegelungselement einerseits und der das Verriegelungselement tragende Bereich der Feder bzw. die das Verriegelungselement tragende Feder andererseits zweiteilig ausgebildet sind.

Die Aufgabe wird auch gelöst durch ein Paneel, insbesondere Fußbodenpaneel, das an einer Längs- und/oder einer Querkante eine jeweils über die betreffende Längs- und/oder Querkante vorstehende Feder mit im Wesentlichen parallelen Federflächen und an der gegenüberliegenden Längs- und/oder Querkante eine mit der Feder eines benachbarten Paneels korrespondierende, von seitlichen Paneelabschnitten umgebene Nut mit im Wesentlichen parallele Nutflanken aufweist, wobei zur Verriegelung zweier benachbarter ineinandergesteckter Paneele wenigstens ein Paneelabschnitt bereichsweise zumindest ein vorstehendes Verriegelungselement und jeweils in dem bei miteinander verbundenen Paneelen dem jeweiligen Verriegelungselement entsprechenden Bereich der Federfläche eine dem jeweiligen Verriegelungselement zugeordnete Vertiefung vorgesehen ist, wobei der das Verriegelungselement tragende Bereich des entsprechenden Paneelabschnitts und/oder zumindest einer der Bereiche der Feder und der Paneelabschnitte, die beim Einführen der Feder in die Nut vor Einrasten des Verriegelungselementes in die Vertiefung in Kontakt sind, jeweils derart elastisch ausgebildet ist(sind), dass die jeweilige Elastizität größer als die Elastizität des Verriegelungselementes ist.

Durch die Verriegelung sind die zwei miteinander verbundenen Paneele sowohl in und entgegen die Einführrichtung als auch in Richtung senkrecht zur Oberseite der Paneele verriegelt.

Das Verriegelungselement kann beispielsweise als punktuelle Erhebung ausgebildet sein. Alternativ kann das Verriegelungselement als längliche, sich vorzugsweise in Kantenlängsrichtung erstreckende Erhebung ausgebildet sein. Diese kann unterbrochen oder aber durchgängig ausgebildet sein.

Die Anzahl der Bereiche kann variieren. Sofern lediglich ein Bereich mit einer höheren Elastizität vorgesehen ist, ist dieser vorzugsweise um ein solches Maß zusammendrückbar, das in etwa der Höhe des Verriegelungselementes entspricht. Bei Anordnung von zwei entsprechenden Bereichen reicht es beispielsweise aus, wenn jeder Bereich in etwa um die Hälfte der Höhe des Verriegelungselementes zusammendrückbar ist.

Bei der Anordnung des(der) Bereichs(Bereiche) gibt es unterschiedliche Ausgestaltungen. So kann beispielsweise lediglich ein Bereich vorgesehen sein, der Teil der Feder oder des Paneelabschnittes ist. Es ist aber auch durchaus möglich, dass zwei Bereiche verteilt auf die beiden Federflächen oder die beiden Paneelabschnitte oder auf die Feder und einen Paneelabschnitt vorgesehen sind.

Auch drei oder vier Bereiche verteilt auf die Feder und die beiden Paneelabschnitte sind denkbar. So kann beispielsweise je ein Bereich im Bereich der beiden Federflächen und in einem Paneelabschnitt oder umgekehrt vorgesehen sein. Auch die Anordnung je eines Bereiches in beiden Federflächen und in beiden Paneelabschnitten ist möglich.

Auch ist es möglich, dass der jeweilige komplette Paneelabschnitt oder die komplette Feder eine solche Elastizität aufweist, die größer als die Elastizität des Verriegelungselementes ist. Es ist aber auch durchaus möglich, dass lediglich in dem das Verriegelungselement tragenden Bereich oder in dem beim Einführen der Feder in Kontakt befindlichen Bereich eine entsprechend höhere Elastizität vorgesehen ist.

Das Material dieses Bereichs mit der höheren Elastizität und das Material des damit verbunden restlichen Teils der Feder oder des Paneelabschnittes können grundsätzlich verschieden sein, wobei mittels eines Formschlusses oder eines Klebers oder eines sonstig geeigneten Befestigungsmittels der Bereich mit dem restlichen Teil der Feder und/oder des Paneelabschnittes verbunden ist.

Der Bereich mit der höheren Elastizität und der restliche Teil der Feder oder des Paneelabschnittes können aber auch aus einem quasi einheitlichen Material gefertigt sein, wobei das Material beispielsweise in dem Bereich mit der höheren Elastizität unterschiedlich konditioniert ist, so dass dem Bereich mit der höheren Elastizität beispielsweise eine andere Dichte zukommt.

Die hohe Elastizität des(der) Paneelabschnittes(Paneelabschnitte) und/oder der Feder ermöglicht, dass beim Einführen der Feder eines Paneels in die Nut eines benachbarten Paneels durch Verschwenken und/oder horizontales Verschieben das Material des Paneelabschnittes bzw. der Feder durch das(die) hervorstehende(n) Verriegelungselement(e) zusammengedrückt wird und so genügend Freiraum besteht, damit die Feder vollständig in die Nut ohne ein Aufspreizen der Paneelabschnitte eingeführt werden kann. Erreicht die Feder ihre Verriegelungsposition, befindet sich jedes Verriegelungselement in etwa auf Höhe der korrespondierenden Vertiefung, so dass aufgrund der Elastizität des(der) Paneelabschnittes(Paneelabschnitte) und/oder der Feder jedes Verriegelungselement in seine zugehörige Ausnehmung verlagert wird. Bei Demontage, d. h. beim Herausziehen der Feder aus der Nut erfolgt der umgekehrte Ablauf.

Die Anordnung der Verriegelungselemente kann beliebig sein. So kann beispielsweise lediglich ein Verriegelungselement auf der Feder oder auf einem Paneelabschnitt angeordnet sein. Alternativ kann beispielsweise je ein Verriegelungselement auf den beiden Federflächen oder auf den beiden Nutflanken oder aber wahlweise auf einer Federfläche und einer Nutflanke vorgesehen sein.

Ebenfalls ist denkbar, dass die Paneelabschnitte bündig zueinander angeordnet sind. Es ist aber durchaus möglich, dass beispielsweise der untere Paneelabschnitt vorstehend ausgebildet ist.

Bei Verwendung des erfindungsgemäßen Paneels zur Verkleidung einer Decke wird die Montage erheblich vereinfacht, da ein noch zu befestigendes Paneel einfach in die Nut eines bereits an der Decke montierten Paneels eingeführt werden kann. Aufgrund der Einrastverbindung wird das noch nicht fertig montierte Paneel so in leicht gekipptem Zustand hinreichend fixiert, so dass dieses dann in einem zweiten Arbeitsschritt beispielsweise mit Nägeln oder Klammern an der Decke gesichert werden kann.

Das Verriegelungselement einerseits und der das Verriegelungselement tragende Paneelabschnitt bzw. der das Verriegelungselement tragende Bereich des Paneelabschnittes andererseits können einteilig bzw. einstückig ausgebildet sein.

Alternativ können das Verriegelungselement einerseits und der das Verriegelungselement tragende Paneelabschnitt bzw. der das Verriegelungselement tragende Bereich des Paneelabschnittes andererseits zweiteilig ausgebildet sein. Das Verriegelungselement selbst kann beispielsweise unelastisch, z. B. eine aus Metall gefertigte Erhebung, sein. Es ist aber auch durchaus möglich, dass auch das Verriegelungselement zumindest ein wenig elastisch ist.

Zumindest ein Verriegelungselement kann unterseitig und/oder oberseitig an der Feder vorgesehen sein.

Ergänzend oder alternativ kann zumindest ein Verriegelungselement unterseitig an dem oberen und/oder oberseitig an dem unteren Paneelabschnitt vorgesehen sein.

Zumindest zwei Verriegelungselemente können vorgesehen sein. Diese beiden Verriegelungselemente können beispielsweise auf gleicher Höhe auf gegenüberliegenden Seiten der Feder oder aber in Einführrichtung gesehen versetzt, auf einer oder auf zwei gegenüberliegenden Seiten angeordnet sein. Auch ist es möglich, dass zum Beispiel zwei Verriegelungselemente auf der Feder und zwei weitere Verriegelungselemente auf einem Paneelabschnitt angeordnet sind. Auch eine Anordnung eines Verriegelungselementes auf der Feder und eines Verriegelungselementes auf einem Paneelabschnittes ist selbstverständlich möglich.

Dabei bietet sich an, wenn der Abstand zwischen den Mittelpunkten zumindest zweier Verriegelungselemente etwas von dem Abstand zwischen den Mittelpunkten der entsprechenden Vertiefungen abweicht. Hierdurch werden die benachbarten Paneele stärker verriegelt, da aufgrund der Abweichung beider Abstände die Verriegelungselemente eine Spannung auf die Wandungen der betreffenden Ausnehmungen ausüben.

Zumindest ein Verriegelungselement kann als in etwa halbkreisförmiger Vorsprung ausgebildet sein. Auch ist es möglich, dass ein Verriegelungselement zum leichten Einführen zumindest vorderseitig ansteigend, insbesondere dreieck- oder pfeilförmig, ausgebildet ist. Es sind aber auch andere Querschnittsformen denkbar.

Um beispielsweise ein unbeabsichtigtes Lösen des Verriegelungselementes von seinem Trägermaterial bei der Demontage zu vermeiden, kann zumindest ein Verriegelungselement in einer Einlassung eingelassen sein. Durch geeignete zusätzliche Maßnahmen, wie z. B. Verkleben, kann die Haftung zwischen dem Verriegelungselement und dem Trägermaterial verbessert werden.

Zumindest ein Verriegelungselement kann aus Ethylenvinylacetat oder Polyurethan bestehen. Hierbei kann es sich beispielsweise um Schmelzkleber handeln, der im erwärmten Zustand direkt auf das Trägermaterial, d. h. auf den Paneelabschnitt oder die Feder aufgebracht wird und hier beim Abkühlen eine Verbindung eingeht.

Der untere Paneelabschnitt kann kantenseitig mit dem oberen Paneelabschnitt bündig abschließend oder diesem gegenüber zurückversetzt ausgebildet sein.

Vorzugsweise ist das Volumen des vorstehenden Verriegelungselementes deutlich geringer ist als das jeweilige Volumen des(der) beim Einführen aufgrund der Elastizität zusammengedrückten Bereich(e) des unteren bzw. oberen Paneelabschnittes bzw. der Feder.

Die Oberfläche des Paneels kann an zumindest zwei Seitenkanten abgerundet oder abgeschrägt sein. Hierdurch stoßen die einzelnen Paneele zwar an den jeweiligen Seitenkanten in herkömmlicher Weise aneinander. Es entsteht jedoch ein Paneel mit einer unebenen bzw. zumindest zweidimensionalen verformten Oberfläche, wie bei einem Dielenboden oder dergleichen. Dabei kann die oberseitige Dekorschicht einteilig ausgebildet sein, d. h. auch die abgeschrägten oder abgerundeten Bereiche mit umfassen. Es ist aber auch durchaus möglich, dass die abgeschrägten bzw. abgerundeten Bereiche mit einer separaten Dekorschicht überzogen oder aber lackiert werden.

Im Folgenden werden in den Zeichnungen dargestellte Ausführungsbeispiele der Erfindung erläutert. Es zeigen:
- Fig. 1 bis 5: Teilschnitte durch zwei miteinander zu verbindende erfindungsgemäße Paneele,
- Fig. 6 bis 10: unterschiedliche Ausführungsformen eines Verriegelungselementes,
- Fig. 11 bis 13: weitere Ausführungsbeispiele und
- Fig. 14: einen Teilschnitt durch zwei miteinander verbundene Wand- bzw. Deckenpaneele.

In allen Figuren werden für gleiche bzw. gleichartige Bauteile übereinstimmende Bezugszeichen verwendet.

In den Figuren 1 bis 5 und 11 bis 13 sind Teilschnitte durch zwei zu verbindende Paneele 1, 2 unterschiedlicher Ausgestaltung dargestellt. Zum Verbinden ist an dem Paneel 1 eine kantenseitig vorstehende Feder 3 mit zwei im Wesentlichen parallelen Federflächen 3a, 3b vorgesehen, die sowohl gegenüber der Vorderseite 4 als auch gegenüber der Rückseite 5 zurückversetzt angeordnet ist.

Das Paneel 2 weist eine der Feder 3 entsprechend ausgebildete Nut 6 auf, die von einem oberen und unteren Paneelabschnitt 7, 8 umgeben ist. Die Nut 6 weist zwei im Wesentlichen parallele Nutflanken 9, 10 auf.

Bei den Figuren 1 bis 5 und 13 schließen der obere und der untere Paneelabschnitt 7, 8 bündig miteinander ab. In den Figuren 11 und 12 ist der untere Paneelabschnitt 8 gegenüber dem oberen Paneelabschnitt 7 vorstehend ausgebildet.

Bei den in den Figuren 1 bis 3 und 11 bis 13 dargestellten Ausführungsbeispielen sind die dem jeweiligen benachbarten Paneel 1 bzw. 2 zugewandten Seitenkanten des oberen Paneelabschnittes 7 rechtwinklig zu der Vorderseite 4 ausgerichtet, so dass insoweit die Paneele 1, 2 sich im Bereich der Vorderseiten 4 berühren. Figur 5 zeigt ein Ausführungsbeispiel, bei dem der Bereich abgeschrägt ist, während in Figur 4 ein abgerundetes Ausführungsbeispiel eines erfindungsgemäßen Paneels 1 bzw. 2 dargestellt ist.

Bei den in den Figuren 2 bis 5 sowie 11 bis 13 dargestellten Ausführungsbeispielen ist auf zumindest einer Federfläche 3a bzw. 3b, in den Figuren 2 und 3 auf beiden Federflächen 3a, 3b, je ein Verriegelungselement 11 vorgesehen, das sich vorzugsweise über die komplette Länge der entsprechenden Kanten, bei der es sich sowohl um die Längs- als auch um die Querkante handeln kann, erstreckt. Figur 1 zeigt eine Ausführungsbeispiel, bei dem das Verriegelungselement 11 an der Unterseite des oberen Paneelabschnittes 7 angeordnet ist.

Das Verriegelungselement 11 kann unterschiedliche Querschnittformen aufweisen. In Figur 3 ist das Verriegelungselement 11 in Einführrichtung (Pfeil 12) gesehen ansteigend ausgebildet und weist eine in etwa pfeilförmige Ausgestaltung auf. Das Verriegelungselement 11 ist dabei in eine federseitige Einlassung 13 eingelassen.

Bei dem in Figur 2 dargestellten Ausführungsbeispiel ist das Verriegelungselement 11 in etwa rechteckigförmig ausgebildet und in einer Einlassung 13 angeordnet.

In den Figuren 1, 4 und 5 weist das Verriegelungselement 11 eine in etwa halbkreisförmige Kontur auf, wobei das Verriegelungselement 11 gemäß Fig. 1 lediglich auf der planen Oberfläche des oberen Paneelabschnittes 7 befestigt ist, während sich bei den Ausführungsbeispielen nach den Figuren 4 und 5 je eine Einlassung 13 in der Federfläche 3a der Feder 3 befindet.

Weitere denkbare Ausführungsformen des Verriegelungselementes 11 sind in den Figuren 6 bis 10 dargestellt, wobei hier sowohl ein oberseitiges Aufbringen auf den Paneelabschnitt 7, 8 bzw. auf die Feder 3 als auch ein Einlassen in eine Einlassung 13 möglich ist.

Das in Figur 6 dargestellte Verriegelungselement 11 weist einen in etwa rechteckigförmigen, das in Figur 7 dargestellte Verriegelungselement 11 einen in etwa halbkreisförmigen und das in den Figuren 8 und 10 dargestellte Verriegelungselement 11 einen in etwa dreieckförmigen Querschnitt auf, wobei das in Figur 10 veranschaulichte Verriegelungselement 11 zum besseren Einführen in etwa pfeilförmig ausgebildet ist.

In Figur 9 ist ein Verriegelungselement 11 dargestellt, das einen runden Querschnitt aufweist, so dass die Einlassung 13 ihrerseits eine entsprechende halbkreisförmige Kontur aufweist.

In Figur 12 ist ein Ausführungsbeispiel dargestellt, bei dem der untere Paneelabschnitt 8 vorspringend ausgebildet ist.

Zum Verriegeln zweier benachbarter Paneele 1, 2 ist jedem Verriegelungselement 11 eine Vertiefung 14 zugeordnet, die in dem mit dem Verriegelungselement 11 korrespondierenden Bereich des anderen Paneels 1, 2 angeordnet ist.

So ist beispielsweise in Fig. 1 die Vertiefung 14 in der Federfläche 3a der Feder 3 vorgesehen. Bei einer Ausgestaltung nach den Figuren 2 und 3 ist je eine Vertiefung 14 an dem Paneelabschnitt 7 bzw. 8 angeordnet.

Deutlich erkennbar sind bei dem Ausführungsbeispiel nach Figur 12 zwei Vertiefungen 14 in dem unteren Paneelabschnitt 8 sowie eine Vertiefung 14 in dem oberen Paneelabschnitt 7. Die Feder 3 des benachbarten Paneels 1 weist demzufolge ein Verriegelungselement 11 auf der Federfläche 3a und zwei Verriegelungselemente 11 auf der Federfläche 3b auf.

Während bei diesem Ausführungsbeispiel die Vertiefungen 14 in dem unteren Paneelabschnitt 8 vorgesehen ist, ist bei dem in Figur 1 veranschaulichten Ausführungsbeispiel die Vertiefung 14 in der Federfläche 3a der Feder 3.

Um die Verriegelungswirkung zu erhöhen, weicht der Abstand a zwischen den Mittelpunkten der beiden Verriegelungselemente 11 zumindest etwas von dem Abstand b der zugehörigen Vertiefungen 14 ab. Damit üben die Verriegelungselemente 11 eine gegenläufige Spannung auf Teile der Wandung der Vertiefungen 14 aus.

Eine ähnliche Anordnung ist auch in Figur 2 dargestellt. Hier liegen die Mittelpunkte beider Verriegelungselemente 11 auf gleicher Höhe, während die Mittelpunkte der entsprechenden Vertiefungen 14 im Abstand b zueinander angeordnet sind.

In Figur 13 sind mögliche Anordnungen von Bereichen A, B, C und D, die bei der Montage (in Richtung des Pfeils 12) oder bei der Demontage (entgegen die Richtung des Pfeils 12) aufgrund ihrer größeren Elastizität zusammengedrückt werden, in Wellenlinien angedeutet.

Es ist durchaus denkbar, dass nur der das Verriegelungselement 11 tragende Bereich B eine Elastizität größer als die Elastizität des Verriegelungselementes 11 aufweist. Die Höhe dieses Bereiches B ist dabei so gewählt, dass das Paneel 1 in das Paneel 2 durch Verschwenken und/oder horizontales Verschieben in Richtung des Pfeils 12 eingeführt werden kann, ohne das es zu einem Aufspreizen der Paneelabschnitte 7 und 8 kommt.

Auch andere Anordnungen sind denkbar. So kann beispielsweise das Paneel zwei Bereiche A, D aufweisen, die eine entsprechende Elastizität aufweisen. Sofern zwei Bereiche A, D vorgesehen sind, teilt sich das Maß, um das die Bereiche A, D in der Summe zusammengedrückt werden muss, auf beide Bereiche A, D auf.

Selbstverständlich sind auch andere Kombinationen möglich. So könnte beispielsweise nur der Bereich C alleine oder aber in Kombination mit einem anderen Bereich A, B oder D oder anderen Bereichen eine entsprechend höhere Elastizität aufweisen.

Die Bereiche A bis D und die daran angrenzenden restlichen Teile der Feder 3 und der Paneelabschnitte 7 bzw. 8 können aus grundsätzlich verschiedenen Materialien bestehen, die über geeignete Mittel, wie z. B. Kleber oder Formschluss miteinander verbunden sind. Es ist aber auch durchaus möglich, dass die Bereiche A bis D und die daran angrenzenden restlichen Teile der Feder 3 und der Paneelabschnitte 7 bzw. 8 aus einem quasi einheitlichen Material bestehen, wobei der(die) Bereich(e) A bis D dann anders konditioniert sind.

Sofern beispielsweise nur der Bereich A eine größere Elastizität aufweist, wird dieser Bereich A beim Einführen in Richtung des Pfeils 12 um die Höhe des Verriegelungselementes 11 zusammengedrückt, bis das Verriegelungselement 11 in die entsprechende Vertiefung 14 trifft und hier einrastet. Aufgrund der Elastizität nimmt der Bereich A dann seine ursprüngliche Ausgestaltung wieder an.

Da bei dem in Fig. 12 dargestellten Ausführungsbeispiel zwei Vertiefungen 14 in dem unteren Paneelabschnitt 8 vorgesehen sind, kann hier auch der Bereich E, der zwischen den Vertiefungen 14 angeordnet ist, eine höhere Elastizität aufweisen, sofern dies für ein Einführen beispielsweise durch horizontales Verschieben erforderlich ist.

Zusätzlich kann beim Einführen auch das Verriegelungselement 11, sofern es über hinreichende elastische Eigenschaften verfügt, zusammengedrückt werden, was ebenfalls in Figur 13 gewellt dargestellt ist.

Bei der in Figur 14 dargestellten Ausführungsform ist die Breite der Nut 6 größer als die Dicke der Feder 3 in dem in die Nut 6 eingeführten Bereich. Dies ist darin begründet, dass in die Nut 6 noch ein Flügel 15 einer einflügeligen Klammer 16 eingeführt wird, die ihrerseits auf einem angedeuteten Untergrund 17, beispielsweise durch Vernageln oder Verschrauben, befestigt ist.

In der Federfläche 3a der Feder 3 ist eine halbkreisförmige Einlassung 13 vorgesehen, in die das Verriegelungselement 11, das einen runden Querschnitt aufweist, eingebracht ist. Hierbei kann es sich beispielsweise um einen aufgebrachten Schmelzkleber handeln. Auf der Unterseite des oberen Paneelabschnitts 7 des Paneels 2 ist die korrespondierende Vertiefung 14 vorgesehen.

Selbstverständlich ist es möglich, dass beispielsweise bei dem in Figur 13 dargestellten Ausführungsbeispiel in der Federfläche 3a zwei in Einführrichtung (Pfeil 12) gesehen hintereinander angeordnete Verriegelungselemente 11 und in dem oberen Paneelabschnitt 7 eine entsprechende Anzahl an Vertiefungen 14 vorgesehen sind. Eine solche Ausführungsform erlaubt eine Veränderung der Breite der sichtbaren Fuge zwischen den Paneelen 1, 2 von einer Nullfuge bis zu einer Fuge, deren Breite in etwa dem Abstand der Verriegelungselemente 11 entspricht.

## Patentansprüche

1. Paneel , insbesondere Fußbodenpaneel, das an einer Längs- und/oder einer Querkante eine jeweils über die betreffende Längs- und/oder Querkante vorstehende Feder mit im Wesentlichen parallelen Federflächen (3a, 3b) und an der gegenüberliegenden Längs- und/oder Querkante eine mit der Feder eines benachbarten Paneels korrespondierende, von seitlichen Paneelabschnitten umgebene Nut mit im Wesentlichen parallelen Nutflanken (9, 10) aufweist, wobei zur Verriegelung zweier benachbarter ineinandergesteckter Paneele auf wenigstens einer Federfläche (3a, 3b) bereichsweise zumindest ein vorstehendes Verriegelungselement (11) und jeweils in dem bei miteinander verbundenen Paneelen dem jeweiligen Verriegelungselement entsprechenden Bereich des(der) Paneelabschnitte(s) eine dem(den) Verriegelungselement(en) zugeordnete Vertiefung (en) (14) vorgesehen ist, **dadurch gekennzeichnet, dass** der das Verriegelungselement (11) tragende Bereich (B) der Feder und/oder zumindest einer der Bereiche (C bzw. A bzw. D bzw. E) der Feder und der Paneelabschnitte (7 bzw. 8), die beim Einführen der Feder in die Nut vor Einrasten des Verriegelungselementes in die Vertiefung in Kontakt sind, jeweils derart elastisch ausgebildet ist(sind), dass die jeweilige Elastizität größer als die Elastizität des Verriegelungselementes (11) ist.

2. Paneel nach Anspruch 1, **dadurch gekennzeichnet, dass** das Verriegelungselement (11) und der das Verriegelungselement tragende Bereich (B) der Feder zweiteilig ausgebildet sind.

3. Paneel , insbesondere Fußbodenpaneel, insbesondere nach Anspruch 1 oder 2, das an einer Längs- und/oder einer Querkante eine jeweils über die betreffende Längs- und/oder Querkante vorstehende Feder mit im Wesentlichen parallelen Federflächen (3a, 3b) und an der gegenüberliegenden Längs- und/oder Querkante eine mit der Feder eines benachbarten Paneels korrespondierende, von seitlichen Paneelabschnitten umgebene Nut mit im Wesentlichen parallelen Nutflanken (9, 10) aufweist, wobei zur Verriegelung zweier benachbarter ineinandergesteckter paneele wenigstens ein Paneelabschnitt bereichsweise zumindest ein vorstehendes verriegelungselement (11) und jeweils in dem bei miteinander verbundenen Paneelen dem jeweiligen Verriegelungselement entsprechenden Bereich der Federfläche (3a, 3b) eine dem jeweiligen Verriegelungselement zugeordnete Vertiefung (14) vorgesehen ist, **dadurch gekennzeichnet, dass** der das Verriegelungselement tragende Bereich (B) des entsprechenden Paneelabschnitts und/oder zumindest einer der Bereiche (C bzw. A bzw. D bzw. E) der Feder und der Paneelabschnitte (7 bzw. 8), die beim Einführen der Feder in die Nut vor Einrasten des Verriegelungselementes in die Vertiefung in Kontakt sind, jeweils derart elastisch ausgebildet ist(sind), dass die jeweilige Elastizität größer als die Elastizität des Verriegelungselementes ist.

4. Paneel nach Anspruch 3, **dadurch gekennzeichnet, dass** das Verriegelungselement (11) und der das Verriegelungselement tragende Bereich (B) des Paneelabschnittes zweiteilig ausgebildet sind.

5. Paneel nach einem der Ansprüche 1 bis 4, soweit diese auf Anspruch 1 oder 2 rückbezogen sind, **dadurch gekennzeichnet, dass** zumindest ein Verriegelungselement (11) unterseitig und/oder oberseitig an der Feder (3) vorgesehen ist.

6. Paneel nach einem der Ansprüche 3 bis 5, **dadurch gekennzeichnet, dass** zumindest ein Verriegelungselement (11) unterseitig an dem oberen und/oder oberseitig an dem unteren Paneelabschnitt vorgesehen ist.

7. Paneel nach einem der Ansprüche 1 bis 6, **dadurch gekennzeichnet, dass** zumindest zwei Verriegelungselemente vorgesehen sind.

8. Paneel nach einem der Ansprüche 1 bis 7, **dadurch gekennzeichnet, dass** der Abstand (a) zwischen den Mittelpunkten zumindest zweier Verriegelungselemente etwas von dem Abstand (b) zwischen den Mittelpunkten der entsprechenden Vertiefungen abweicht.

9. Paneel nach einem der Ansprüche 1 bis 7, **dadurch gekennzeichnet, dass** zumindest ein verriegelungselement (11) als in etwa halbkreisförmiger Vorsprung ausgebildet ist.

10. Paneel nach einem der Ansprüche 1 bis 9, **dadurch gekennzeichnet, dass** zumindest ein Verriegelungselement zum leichten Einführen zumindest vorderseitig ansteigend, insbesondere dreieck- oder pfeilförmig, ausgebildet ist.

11. Paneel nach einem der Ansprüche 1 bis 10, **dadurch gekennzeichnet, dass** zumindest ein Verriegelungselement in einer Einlassung eingelassen ist.

12. Paneel nach einem der Ansprüche 1 bis 11, **dadurch gekennzeichnet, dass** zumindest ein Verriegelungselement aus Ethylenvinylacetat besteht.

13. Paneel nach einem der Ansprüche 1 bis 12, **dadurch gekennzeichnet, dass** zumindest ein Verriegelungselement aus Polyurethan besteht.

14. Paneel nach einem der Ansprüche 1 bis 13, **dadurch gekennzeichnet, dass** der untere Paneelabschnitt kantenseitig mit dem oberen Paneelabschnitt bündig abschließend oder diesem gegenüber zurückversetzt ausgebildet ist.

15. Paneel nach einem der Ansprüche 1 bis 14, **dadurch gekennzeichnet, dass** das Volumen des vorstehenden Verriegelungselementes deutlich geringer ist als das jeweilige Volumen des(der) beim Einführen aufgrund der Elastizität zusammengedrückten Bereich(e) des unteren bzw. oberen Paneelabschnittes bzw. der Feder.

16. Paneel nach einem der Ansprüche 1 bis 15, **dadurch gekennzeichnet, dass** die Oberfläche (4) des Paneels an zumindest zwei Seitenkanten abgerundet oder abgeschrägt ist.

## Claims

1. Panel, in particular floor panel, with a tongue on a longitudinal and/or a transverse edge, projecting beyond said longitudinal and/or transverse edge, with essentially parallel tongue surfaces (3a, 3b) and a groove on the opposing longitudinal and/or transverse edge, enclosed by lateral panel sections, corresponding to the tongue of an adjacent panel with essentially parallel groove edges (9, 10), wherein, for locking two adjacent panels such as to run into each other, at least one projecting locking element (11) is provided on at least one tongue surface (3a, 3b) in parts and in each region of the panel section(s) corresponding to said locking element for connected panels (a) recess(es) (14) allocated to the locking element(s) is/are provided, **characterised in that** the region (B), which carries the locking element (11), of the tongue and/or at least one of the regions (C or A or D or E) of the tongue and of the panel sections (7 or 8), which are in contact on introducing the tongue into the groove, before the locking element clips into the recess, each have an elastic embodiment such that said elasticity is greater than the elasticity of the locking element (11).

2. Panel according to claim 1, **characterised in that** the locking element (11) and the region (B), which carries the locking element, of the tongue are of a two-part design.

3. Panel, in particular floor panel, according to claim 1 or 2, with a tongue on a longitudinal and/or a transverse edge, projecting beyond said longitudinal and/or transverse edge, with essentially parallel tongue surfaces (3a, 3b) and a groove on the opposing longitudinal and/or transverse edge, enclosed by lateral panel sections, corresponding to the tongue of an adjacent panel with essentially parallel groove edges (9, 10), wherein, for locking two adjacent panels such as to run into each other, at least one panel section is provided in parts with at least one projecting locking element (11) and in each region of the tongue surface (3a, 3b) corresponding to said locking element for connected panels a recess (14) allocated to said locking element is provided, **characterised in that** the region (B), which carries the locking element, of the corresponding panel section and/or at least one of the regions (C or A or D or E) of the tongue and of the panel sections (7 or 8), which are in contact on introducing the tongue into the groove, before the locking element clips into the recess, always has/have an elastic embodiment such that said elasticity is greater than the elasticity of the locking element.

4. Panel according to claim 3, **characterised in that** the locking element (11) and the region (B), which carries the locking element, of the panel section are of a two-part design.

5. Panel according to any one of claims 1 to 4, as far as they are retrospective to claim 1 or 2, **characterised in that** at least one locking element (11) is provided on the underside and/or the on the upper side of the tongue (3).

6. Panel according to any one of claims 3 to 5, **characterised in that** at least one locking element (11) is provided on the underside of the upper panel section and/or on the upper side of the lower panel section.

7. Panel according to any one of claims 1 to 6, **characterised in that** at least two locking elements are provided.

8. Panel according to any one of claims 1 to 7, **characterised in that** the distance (a) between the centres of at least two locking elements slightly deviates from the distance (b) between the centres of the corresponding recesses.

9. Panel according to any one of claims 1 to 7, **characterised in that** at least one locking element (11) is designed as an approximately semicircular projection.

10. Panel according to any one of claims 1 to 9, **characterised in that** at least one locking element, for easy insertion, is designed to be at least frontally ascending, in particular having a triangular or arrow shape.

11. Panel according to any one of claims 1 to 10, **characterised in that** at least one locking element is recessed in a recess.

12. Panel according to any one of claims 1 to 11, **characterised in that** at least one locking element is made of ethylene vinyl acetate.

13. Panel according to any one of claims 1 to 12, **characterised in that** at least one locking element is made of polyurethane.

14. Panel according to any one of claims 1 to 13, **characterised in that** the lower panel section, at the edge, is designed flush with the upper panel section or set back therefrom.

15. Panel according to any one of claims 1 to 14, **characterised in that** the volume of the projecting locking element is considerably smaller than the respective volume of the region(s), pressed together during insertion due to the elasticity, of the lower or upper panel section or of the tongue.

16. Panel according to any one of the claims 1 to 15, **characterised in that** the surface (4) of the panel is rounded or slanted on at least two side edges.

## Revendications

1. Panneau, notamment panneau de planchéiage comprenant, sur une arête longitudinale et/ou transversale, une languette faisant respectivement saillie au-delà de l'arête longitudinale et/ou transversale considérée et comportant des surfaces (3a, 3b) substantiellement parallèles et, sur l'arête longitudinale et/ou transversale située en vis-à-vis, une rainure qui concorde avec la languette d'un panneau voisin, est entourée par des régions latérales d'un panneau et est munie de flancs (9, 10) substantiellement parallèles, sachant que, en vue du verrouillage de deux panneaux voisins emboîtés l'un dans l'autre, au moins un élément protubérant de verrouillage (11) est prévu, par secteurs, sur au moins une surface (3a, 3b) de la languette, et un ou des renfoncement(s) (14), affecté(s) à l'élément ou aux éléments de verrouillage, est (sont) respectivement prévu(s) dans la zone de la (des) région(s) d'un panneau qui correspond à l'élément respectif de verrouillage lorsque lesdits panneaux sont reliés l'un à l'autre, **caractérisé par le fait que** la zone (B) de la languette portant l'élément de verrouillage (11) et/ou au moins l'une des zones (C ou A, respectivement D ou E) de ladite languette, et des régions (7, respectivement 8) d'un panneau, qui sont en contact lors de l'insertion de ladite languette dans la rainure préalablement à l'encliquetage dudit élément de verrouillage dans le renfoncement, est (sont) respectivement douée(s) d'une élasticité telle que l'élasticité considérée soit supérieure à l'élasticité dudit élément de verrouillage (11).

2. Panneau selon la revendication 1, **caractérisé par le fait que** l'élément de verrouillage (11), et la zone (B) de la languette portant ledit élément de verrouillage (11), sont réalisés en deux parties.

3. Panneau, en particulier panneau de planchéiage notamment conforme à la revendication 1 ou 2 et comprenant, sur une arête longitudinale et/ou transversale, une languette faisant respectivement saillie au-delà de l'arête longitudinale et/ou transversale considérée et comportant des surfaces (3a, 3b) substantiellement parallèles et, sur l'arête longitudinale et/ou transversale située en vis-à-vis, une rainure qui concorde avec la languette d'un panneau voisin, est entourée par des régions latérales d'un panneau et est munie de flancs (9, 10) substantiellement parallèles, sachant que, en vue du verrouillage de deux panneaux voisins emboîtés l'un dans l'autre, il est prévu pour au moins une région d'un panneau, par secteurs, au moins un élément protubérant de verrouillage (11), et qu'un renfoncement (14), affecté à l'élément respectif de verrouillage, est respectivement prévu dans la zone de la surface (3a, 3b) de la languette qui correspond audit élément respectif de verrouillage lorsque lesdits panneaux sont reliés l'un à l'autre, **caractérisé par le fait que** la zone (B) de la région correspondante d'un panneau qui porte l'élément de verrouillage, et/ou au moins l'une des zones (C ou A, respectivement D ou E) de la languette, et des régions (7, respectivement 8) d'un panneau, qui sont en contact lors de l'insertion de ladite languette dans la rainure préalablement à l'encliquetage dudit élément de verrouillage dans le renfoncement, est (sont) respectivement douée(s) d'une élasticité telle que l'élasticité considérée soit supérieure à l'élasticité dudit élément de verrouillage.

4. Panneau selon la revendication 3, **caractérisé par le fait que** l'élément de verrouillage (11), et la zone (B) de la région du panneau qui porte ledit élément de verrouillage, sont réalisés en deux parties.

5. Panneau selon l'une des revendications 1 à 4 rattachées à la revendication 1 ou 2, **caractérisé par le fait qu'**au moins un élément de verrouillage (11) est prévu, sur la languette (3), à la face inférieure et/ou à la face supérieure.

6. Panneau selon l'une des revendications 3 à 5, **caractérisé par le fait qu'**au moins un élément de verrouillage (11) est prévu à la face inférieure de la région supérieure et/ou à la face supérieure de la région inférieure d'un panneau.

7. Panneau selon l'une des revendications 1 à 6, **caractérisé par** la présence d'au moins deux éléments de verrouillage.

8. Panneau selon l'une des revendications 1 à 7, **caractérisé par le fait que** la distance (a), comprise entre les centres d'au moins deux éléments de verrouillage, diffère sensiblement de la distance (b) comprise entre les centres des renfoncements correspondants.

9. Panneau selon l'une des revendications 1 à 7, **caractérisé par le fait qu'**au moins un élément de verrouillage (11) est réalisé sous la forme d'une protubérance sensiblement semi-circulaire.

10. Panneau selon l'une des revendications 1 à 9, **caractérisé par le fait qu'**au moins un élément de verrouillage est réalisé pour former une rampe et en particulier un triangle ou une flèche, au moins à la face frontale, en vue de l'insertion aisée.

11. Panneau selon l'une des revendications 1 à 10, **caractérisé par le fait qu'**au moins un élément de verrouillage est encastré dans une dépouille.

12. Panneau selon l'une des revendications 1 à 11, **caractérisé par le fait qu'**au moins un élément de verrouillage consiste en de l'éthylène-acétate de vinyle.

13. Panneau selon l'une des revendications 1 à 12, **caractérisé par le fait qu'**au moins un élément de verrouillage consiste en du polyuréthane.

14. Panneau selon l'une des revendications 1 à 13, **caractérisé par le fait que** la zone marginale de la région inférieure dudit panneau est ménagée dans l'affleurement de la région supérieure dudit panneau, ou avec retrait par rapport à cette dernière.

15. Panneau selon l'une des revendications 1 à 14, **caractérisé par le fait que** le volume de l'élément protubérant de verrouillage est nettement moindre que le volume considéré de la (des) zone(s) respective(s) de la région inférieure ou supérieure dudit panneau, ou de la languette, qui est (sont) comprimée(s) lors de l'insertion, du fait de l'élasticité.

16. Panneau selon l'une des revendications 1 à 15, **caractérisé par le fait que** la surface (4) dudit panneau est arrondie ou biseautée sur au moins deux arêtes latérales.
